# EUROPÄISCHE PATENTSCHRIFT

(11) **EP 0 529 370 B1**
(45) Veröffentlichungstag und Bekanntmachung des Hinweises auf die Patenterteilung: **15.03.1995**
(21) Anmeldenummer: 92113457.3
(22) Anmeldetag: 07.08.1992
(51) Int. Cl.: F02F 1/18, F02F 1/16

(54) **Wassergekühlte Zylinderlaufbuchse**
Liquid-cooled cylinder sleeve
Chemise de cylindre à refroidissement liquide

(30) Priorität: 30.08.1991 DE 4128800
(43) Veröffentlichungstag der Anmeldung: 03.03.1993
(73) Patentinhaber: Krupp MaK Maschinenbau GmbH, 24159 Kiel (DE)
(72) Erfinder: Schacht, Hans-Jürgen, W-2303 Gettorf (DE); Häfner, Reinhard, W-2307 Schwedeneck (DE); Zigan, Detlef, Dr., W-2300 Kiel 1 (DE); Brüggebors, Walter, W-2307 Dänischnienhof (DE); Haemmerling, Günter, W-2300 Kiel (DE)
(74) Vertreter: Hansmann, Dierk, Dipl.-Ing.

(56) Entgegenhaltungen:
- FR-A- 900 136
- GB-A- 2 088 949
- US-A- 4 127 058

## Beschreibung

Die Erfindung bezieht sich auf eine Brennkraftmaschine mit einem Zylinderblock in dem Laufbuchsen für die Kolben in Aufnahmen über Führungsringe abgestützt sind und die Laufbuchsen im Querschnitt oval ausgeführt sind.

Es ist bekannt eine Zylinderlaufbuchse zur axialen Festlegung in einer Aufnahme eines Zylinderkurbelgehäuses mit einem Auflagekragen zu versehen, der sich am Gehäuse oberseitig abstützt. Über einen anschließenden, durch eine Hohlkehle getrennten Führungsring am zylindrischen Umfang der Laufbuchse wird diese radial im Gehäuse abgestützt. Der Außendurchmesser des Führungsringes ist kaum kleiner als die Aufnahme im Gehäuse, so daß sich die Laufbuchse im erwärmten Zustand, bei Betrieb der Brennkraftmaschine, pressend anlegt.

Aus der US-A-4 127 058 ist eine Laufbuchse für einen Kolben einer Brennkraftmaschine in einem Zylinderblock bekannt, die im Querschnitt teilweise oval ausgeführt ist und in einer oval ausgeführten Aufnahme des Zylinderblocks gehalten wird.

Bei Betrieb der Brennkraftmaschine hat sich gezeigt, daß das Kurbelgehäuse sich elastisch ausdehnt, und zwar in Querrichtung stärker als in Längsrichtung. Hierdurch kann sich die Laufbuchse entsprechend dehnen bzw. wird elastisch verformt, was dazu führt, daß die Laufbuchsen im Betrieb oval in ihrem Laufdurchmesser für die Kolben werden.

Diese Ovalität bewirkt in nachteiliger Weise, daß Kolbenringstöße bevorzugt in Querrichtung des Motors zum Stillstand kommen und nicht mehr umlaufen.

Aufgabe der Erfindung ist es, eine Laufbuchse in einem Zylinderkurbelgehäuse eines Motors, insbesondere eines Dieselmotors, zu schaffen, die einen ständigen Ortswechsel der Ringstöße ermöglichen.

Diese Aufgabe wird erfindungsgemäß dadurch gelöst, daß jeder Führungsring der Laufbuchse eine etwa dem Maß der elastischen Ausdehnung des Zylinderkurbelgehäuses in Querrichtung und im Bereich der Aufnahme entsprechende Ovalität mit einem Außendurchmesser aufweist, der größer ist als der Außendurchmesser des Führungsringes in Längsrichtung.

Weitere vorteilhafte Ausbildungen sind durch die Merkmale der Unteransprüche gekennzeichnet.

Die mit der Erfindung im wesentlichen erzielten Vorteile bestehen darin, daß durch einen oval gedrehten Führungsring an der Laufbuchse eine kreiszylindische Innen-Lauffläche für Kolben und Kolbenringe entsteht.

Der größere Durchmesser des Führungsringes ist hierzu in der Querrichtung des Motors vorgesehen, in der das Kurbelgehäuse seine maximale Ausdehnung aufweist. Dieses bewirkt, daß bei einer Ausdehnung des Kurbelgehäuses die Laufbuchse nahezu im Querschnitt wieder rund wird. Die Ovalität des Führungsringes an der Laufbuchse kann auf Ovaldrehmaschinen oder aber durch ein radiales Verspannen der Laufbuchse in einfacher Weise erzielt werden.

Um ein genaues Maß der Ovalität zu erreichen, kann eine Messung an einer Laufbuchse herkömmlicher Art vorgenommen werden, und diese Messung ist Grundlage der Ovalität des Führungsringes an der Laufbuchse.

Ein Ausführungsbeispiel der Erfindung ist in der Zeichnung schematisch dargestellt. Es zeigen:
- Fig. 1: einen Halbschnitt einer in ein Zylinderkurbelgehäuse eingesetzten Laufbuchse und
- Fig. 2: einen teilweisen Schnitt nach der Linie II-II der Fig. 1 mit einem ovalen Führungsring.

In einem Zylinderkurbelgehäuse 1 sind Laufbuchsen 2 für Kolben einer Brennkraftmaschine in Aufnahmen 6 eingesetzt. Die Laufbuchsen 2 stützen sich axial jeweils über einen Kragen 3 stirnseitig am Gehäuse 1 ab. Eine radiale Abstützung der Laufbuchse 2 am Gehäuse erfolgt über einen Führungsring 4, der vom stirnseitigen Kragen 3 über eine Hohlkehle 5 getrennt ist.

Das Gehäuse 1 weist in Querrichtung in einer senkrechten Ebene y-y eine größere elastische Ausweitung auf als in Längsrichtung in einer senkrechten Ebene x-x. Dieses bewirkt, daß die Laufbuchse 2 sich verformt und der Innendurchmesser der Bohrung 7 der Laufbuchse 2 sich auch oval verformt.

Um dieses zu vermeiden, weist der Führungsring 4 eine definierte Ovalität mit einem Außendurchmesser D auf, welcher in Querrichtung (Ebene y-y) größer ist als der Durchmesser D1 in Längsrichtung (Ebene x-x).

Das Gesamtmaß der Ovalität beträgt ca. 2a = 0,1 bis 0,4 mm (D - D1). Um dieses Maß a+a ist der Außendurchmesser D des Führungsringes 4 größer als der Außendurchmesser D1 in Längsrichtung (Ebene x-x). Die Größe der Ovalität des Ringes 4 ist jeweils abhängig von der elastischen Ausdehnung des Gehäuses 1, damit der Innendurchmesser d der Laufbuchse im Betrieb der Brennkraftmaschine nahezu wieder im Querschnitt rund bzw. im zulässigen Toleranzbereich liegt.

## Patentansprüche

1. Brennkraftmaschine mit einem Zylinderblock (1) in dem Laufbuchsen (2) für die Kolben in Aufnahmen über Führungsringe (4) abgestützt sind und die Laufbuchsen (2) im Querschnitt oval ausgeführt sind, dadurch gekennzeichnet, daß jeder Führungsring (4) der Laufbuchse (2) nur im Bereich der zylindrischen Aufnahme (6) des Zylinderblocks (1) eine dem Maß der elastischen Ausdehnung des Zylinderblocks (1) in Querrichtung (Ebene y-y) entsprechende Ovalität mit einem Außendurchmesser (D) aufweist, der größer ist als der Außendurchmesser (D1) des Führungsringes (4) in Längsrichtung (Ebene x-x).

2. Brennkraftmaschine nach Anspruch 1, dadurch gekennzeichnet, daß der Außendurchmesser (D) des Führungsringes (4) etwa 0,1 mm bis 0,4 mm größer ist als der Außendurchmesser (D1).

3. Brennkraftmaschine nach Anspruch 1 oder 2, dadurch gekennzeichnet, daß der Führungsring (4) der Laufbuchse (2) oval gedreht ist und eine zylindrische Bohrung (7) mit dem Innendurchmesser (d) aufweist.

## Claims

1. I.c. engine having a cylinder block (1), in which bushes (2) for the pistons are supported in receivers via guide rings (4) and the bushes (2) are oval in cross-section, characterized in that each guide ring (4) of the bush (2) only in the region of the cylindrical receiver (6) of the cylinder block (1) has an ellipticity corresponding to the magnitude of the elastic expansion of the cylinder block (1) in transverse direction (plane y-y) and having an outside diameter (D), which is greater than the outside diameter (D1) of the guide ring (4) in longitudinal direction (plane x-x).

2. I.c. engine according to claim 1, characterized in that the outside diameter (D) of the guide ring (4) is around 0.1 mm to 0.4 mm greater than the outside diameter (D1).

3. I.c. engine according to claim 1 or 2, characterized in that the guide ring (4) of the bush (2) is turned in an oval manner and comprises a cylindrical bore (7) having an inside diameter (d).

## Revendications

1. Moteur à combustion interne avec un bloc-cylindres (1) dans lequel des chemises (2) pour les pistons prennent appui dans des logements par l'intermédiaire de bagues de guidage (4) et dans lequel les chemises (2) ont été réalisées de façon à présenter une section transversale ovale, caractérisé en ce que chaque bague de guidage (4) de la chemise (2) présente uniquement dans la zone du logement cylindrique (6) du bloc-cylindres (1) une ovalité correspondant à la mesure de la dilatation élastique du bloc-cylindres (1) dans le sens transversal (plan Y-Y), avec un diamètre externe (D) qui est supérieur au diamètre externe (D1) de la bague de guidage (4) dans le sens longitudinal (plan X-X).

2. Moteur à combustion interne suivant la revendication 1, caractérisé en ce que le diamètre (D) de la bague de guidage (4) est supérieur d'environ 0,1 mm à 0,4 mm au diamètre externe (D1).

3. Moteur à combustion interne suivant l'une ou l'autre des revendicatons 1 et 2, caractérisé en ce que la bague de guidage (4) de la chemise (2) a été tournée à la forme ovale et présente un alésage cylindrique (7) d'un diamètre interne (d).
